# EUROPÄISCHE PATENTSCHRIFT

(11) **EP 1 919 636 B1**
(45) Veröffentlichungstag und Bekanntmachung des Hinweises auf die Patenterteilung: **16.12.2009**
(21) Anmeldenummer: 06778097.3
(22) Anmeldetag: 01.08.2006
(51) Int. Cl.: B07C 3/00

(54) **VERFAHREN ZUR SORTIERUNG VON GEGENSTÄNDEN UND SORTIERANLAGE ZUR DURCHFÜHRUNG DIESES VERFAHRENS**
METHOD FOR SORTING OBJECTS, AND SORTING PLANT FOR CARRYING OUT SAID METHOD
PROCEDE POUR TRIER DES OBJETS ET INSTALLATION DE TRIAGE POUR METTRE EN OEUVRE LE PROCEDE

(30) Priorität: 05.08.2005 DE 102005036961
(43) Veröffentlichungstag der Anmeldung: 14.05.2008
(73) Patentinhaber: SIEMENS AKTIENGESELLSCHAFT, 80333 München (DE)
(72) Erfinder: ROSENBAUM, Walter, F-75116 Paris (FR)
(86) Internationale Anmeldenummer: PCT/EP2006/064888
(87) Internationale Veröffentlichungsnummer: WO 2007/017412

(56) Entgegenhaltungen:
- EP-A- 1 243 349
- US-A- 5 695 071
- US-A1- 2002 125 177

## Beschreibung

Die Erfindung betrifft ein Verfahren zur Sortierung von Gegenständen, insbesondere von Poststücken, gemäß dem Gattungsbegriff des Patentanspruchs 1 sowie eine Sortieranlage zur Durchführung dieses Verfahrens, wie beispielsweise aus EP-A-1 243 349 bekannt.

Wenn Gegenstände in großer Anzahl sortiert werden müssen, wie dies insbesondere bei Poststücken in Form von Paketen, Flachsendungen (Zeitschriften, Prospekte usw.) oder Bündeln der Fall ist, dann werden hierzu häufig Einrichtungen verwendet, die weitgehend mechanisiert und automatisiert sind, so dass manuelle Tätigkeiten nur noch punktuell durchgeführt werden müssen. Die Sortieranlagen weisen eine Transporteinrichtung auf, die die aufgegebenen, zu sortierenden Gegenstände entsprechend vorgegebenen Sortierkriterien (insbesondere Adresse) mittels einer Transporteinrichtung zu einem von mehreren Ausgängen der Sortieranlage befördert. An dem jeweiligen Ausgang ist zumindest ein Behälter aufgestellt, der den dorthin geführten Gegenstand aufnimmt und gegebenenfalls noch weitere Gegenstände mit den gleichen Sortierkriterien sammelt. Am Ende eines Sortiervorgangs oder falls während eines Sortiervorgangs ein Behälter bereits einen entsprechend hohen Befüllungsgrad erreicht hat, werden diese Behälter jeweils abtransportiert und unverzüglich durch einen leeren Behälter ersetzt, damit der Sortiervorgang fortgesetzt oder ein neuer Sortiervorgang gestartet werden kann. Der Abtransport der ganz oder teilweise gefüllten Behälter kann selbstverständlich manuell oder aber auch mittels automatisierter Fördertechnik erfolgen. Die Bereitstellung leere Behälter kann selbstverständlich ebenfalls manuell vorgenommen werden. Es ist aber üblich, für die Zuführung zu den Aufstellplätzen der Behälter an den Ausgängen der Sortieranlage jeweils eine spezielle Fördervorrichtung vorzusehen, die einen entsprechenden Platzbedarf hat und einen nicht unerheblichen Investitionsaufwand erfordert.

Als Sortieranlage können im Grundsatz einfache lineare Förderstrecken mit Weichen oder auch Abschiebern zu den einzelnen Ausgängen eingesetzt werden. Üblich sind als Sortieranlagen aber Sorter, die beispielsweise als Tilt Tray Sorter oder insbesondere als Crossbelt Sorter ausgebildet sind. Entsprechende Anlagen sind beispielsweise aus der US 6,478,138 B1, der EP 0 811 567 B1 oder der US 6,662,20 bekannt. Solche Sortieranlagen weisen meistens eine in einer horizontalen Ebene endlos umlaufende Transporteinrichtung für die zu sortierenden Gegenstände auf. Das bedeutet, dass ein aufgegebener Gegenstand im Bedarfsfall auch wiederholt umlaufen kann. Es gibt allerdings auch Sorter, die zwar eine umlaufende Transporteinrichtung aufweisen, die allerdings in einer vertikalen Ebene umläuft, so dass ein Transport von Gegenständen nur in den horizontalen Abschnitten des Umlaufs möglich ist. Insofern verhält sich eine solche Anlage wie eine lineare Förderstrecke mit entsprechenden Weichen oder Abschiebern zur Sortierung von Gegenständen. Aus der US 6,561,339 B1 ist eine Sortieranlage für Briefe bekannt, die in Postbehälter einsortiert werden. Diese Anlage weist ein vom Transportsystem für die einzelnen Briefe völlig unabhängiges automatisches Fördersystem für die Zuführung von leeren Postbehältern und Abführung von gefüllten Postbehältern auf.

Eine Vorrichtung zur Entnahme von einzelnen Postbehältern aus einem Stapel übereinander gestapelter Postbehälter ist aus US 6,846,153 B2 bekannt.

Schließlich befasst sich die US 2005/0002772 A1 mit einem Handhabungssystem für Postbehälter.

Aufgabe der vorliegenden Erfindung ist es, ein Verfahren und eine Vorrichtung der gattungsgemäßen Art dahingehend weiterzubilden, dass der manuelle und auch der anlagentechnische Aufwand für die Zuführung leerer Behälter zu den Ausgängen einer Sortieranlage möglichst gering ist.

Gelöst wird diese Aufgabe bei einem gattungsgemäßen Verfahren mit den im kennzeichnenden Teil des Patentanspruchs 1 angegebenen Merkmalen. Eine Sortieranlage zu der Durchführung dieses Verfahrens weist die im Patentanspruch 5 angegebenen Merkmale auf. Vorteilhafte Weiterbildungen ergeben sich aus den abhängigen Unteransprüchen.

Der Kern der vorliegenden Erfindung ist darin zu sehen, dass bei einer Sortieranlage, auf der das gattungsgemäße Verfahren durchgeführt wird, die Transporteinrichtung für die zu sortierenden Gegenstände gleichzeitig auch für die Zuführung der benötigten leeren Behälter zu den Ausgängen benutzt wird, an denen ein ganz oder teilweise mit Gegenständen befüllter Behälter abtransportiert wird oder wurde. Das bedeutet, dass die Leerbehälterzuführeinrichtung funktionaler Bestandteil der Transporteinrichtung für die zu sortierenden Gegenstände ist. Separate Fördereinrichtungen für die Zuführung von Leerbehältern, wie sie in heutigen Sortieranlagen üblicherweise vorhanden sind, werden durch die vorliegende Erfindung somit eingespart. Dies reduziert den Investitionsaufwand entsprechend, ohne dass etwa ein erhöhter manueller Aufwand ersatzweise getrieben werden muss.

Vorzugsweise erfolgt die Sortierung mittels einer endlos umlaufenden Sortiereinrichtung, genauer gesagt mit einer endlos umlaufenden Transporteinrichtung der Sortieranlage, bei der die transportierten Gegenstände oder leeren Behälter im Bedarfsfall auch mehrfache Umläufe ausführen können. Vorteilhaft ist es, wenn regelmäßig ein oder mehrere leere Behälter sich im Umlauf der Sortiereinrichtung befinden. In diesem Fall kann nämlich sehr schnell ein leerer Behälter wieder bereitgestellt werden, an einem Ausgang, an dem ein ganz oder teilweise befüllter Behälter abtransportiert wird. Es muss lediglich dafür gesorgt werden, dass in der Zeit zwischen dem Abtransport des gefüllten Behälters und der Aufstellung des leeren Behälters keine zu sortierenden Gegenstände zu diesem Ausgang gelangen.

Die Zuführung der leeren Behälter kann zweckmäßig so durchgeführt werden, dass der Behälter über die Transporteinrichtung der Sortieranlage unmittelbar an den Ausgang abgegeben wird, an den der leere Behälter aufgestellt werden soll. Alternativ ist es aber auch möglich, darauf zu verzichten, dass jeder Ausgang so eingerichtet wird, dass ein Transport eines leeren Behälters durch diesen Ausgang möglich ist. In einem solchen Fall wird jeweils eine Gruppe von Ausgängen gebildet, von denen lediglich einer auf den Transport leerer Behälter eingerichtet ist. Die anderen Ausgänge dieser Gruppe sollten dann selbstverständlich möglichst in unmittelbarer räumlicher Nähe zu diesem einen Ausgang liegen, damit beispielsweise durch einen Operator leere Behälter gegriffen und an benachbarten Ausgängen, wo sie jeweils benötigt werden, aufgestellt werden können.

Die leeren Behälter werden zweckmäßigerweise in einem Leerbehälterlager vorgehalten und aus diesem über einen Leerbehälterförderer zur Transporteinrichtung der Sortieranlage befördert. Die Leerbehälterzuführeinrichtung besteht in diesem Fall also ausgehend vom Leerbehälterlager aus diesem Leerbehälterförderer und der ohnehin vorhandenen Transporteinrichtung der Sortieranlage. Letztere weist in bekannter Weise vorteilhaft separate Aufgabestellen für Pakete und/oder Flachsenden und/oder Bündel auf.

Wenn gleich die Transporteinrichtung der Sortieranlage als lineare Förderstrecke ausgebildet sein kann, deren Ausgänge über Weichen oder Abschieber ansteuerbar sind, ist es im Rahmen der vorliegenden Erfindung bevorzugt, die Transporteinrichtung als Sorter auszubilden, und zwar als Sorter mit endlos umlaufender Fördermöglichkeit für die jeweils aufgegebenen Gegenstände und leeren Behälter. Hinsichtlich der technischen Ausführung eines solchen Sorters kann grundsätzlich die Kippschalentechnik (Tilt Tray Sorter) eingesetzt werden; vorzugsweise werden jedoch Sorter mit Querbandtechnik (Crossbelt Sorter) verwendet.

Die Ausgänge der Sortieranlage werden zweckmäßigerweise als Rutschen ausgeführt. Dabei kann es sich auch um Doppelrutschen handeln, deren Förderstränge über eine Weiche wahlweise ansteuerbar sind, so dass der Ausgang auf zwei Unterausgänge mit jeweils separatem Behälter für die zu sortierenden Gegenstände gesplittet werden kann. Selbstverständlich ist es grundsätzlich auch möglich, mehr als zwei Unterausgänge und Behälter vorzusehen.

Es empfiehlt sich, für die Steuerung der gesamten Anlage eine elektronische Steuerung vorzusehen, die ein Software-Programm aufweist, das darauf eingerichtet ist, die Zuführung weiterer Gegenstände zu einem Ausgang jeweils vorübergehend zu unterbrechen, wenn ein Behälter an diesem Ausgang hinreichend gefüllt ist, und dann den Abtransport dieses Behälters und die möglichst unverzügliche Zuführung eines der umlaufenden leeren Behälters zu veranlassen.

Anhand des in der einzigen Figur schematisch dargestellten Ausführungsbeispiels wird die Erfindung nachfolgend näher erläutert.

Im vorliegenden Fall handelt es sich um eine Sortieranlage 1, bei der die Transporteinrichtung 2 für die nicht dargestellten zu sortierenden Gegenstände einen in einer horizontalen Ebene liegenden geschlossenen Umlauf aufweist. Dieser endlose Umlauf ist im vorliegenden Fall im Wesentlichen stadionförmig ausgeführt, kann aber auch eine beliebige andere in sich geschlossene Form haben. An einer der beiden Längsseiten des Umlaufs der Transporteinrichtung 2 befinden sich mehrere Aufgabestellen für die zu sortierenden Gegenstände. Diese Aufgabestellen unterscheiden sich nach der Art dieser Gegenstände. Im vorliegenden Fall handelt es sich um zwei Aufgabestellen 6 für Pakete, zwei Aufgabestellen 7 für Flachsendungen (Flats) und eine Aufgabestelle 8 für Bündel.

An der den Aufgabestellen 6, 7, 8 gegenüberliegenden Längsseite des Umlaufs der Transporteinrichtung 2 befindet sich eine Reihe von Ausgängen 3, die vorzugsweise in Form von Rutschen ausgeführt sind. An der Ausgangsseite jeder Rutsche ist jeweils ein Behälter 4 aufgestellt, von denen in der schematischen Darstellung allerdings nur ein einziger wiedergegeben ist. In diesen Behälter 4 werden die an den Aufgabestellen 6, 7, 8 aufgegebenen, nicht dargestellten Gegenstände entsprechend den vorgegebenen Sortierkriterien aufgenommen und abtransportiert. Sobald ein ganz oder teilweise befüllter Behälter 4 von einem Ausgang abtransportiert wird, wird er durch einen leeren Behälter 4' ersetzt, von denen beispielsweise mehrere (im vorliegenden Fall sind vier leere Behälter 4' gezeigt) gleichzeitig im Umlauf der Transporteinrichtung sind. Diese leeren Behälter 4' werden aus einem Behälterlager 9 entnommen und über einen Leerbehälterförderer 5 zur Transporteinrichtung 2 geführt. Da gleichzeitig mehrere Behälter im Umlauf sind, kann ein abtransportierter gefüllter Behälter sehr schnell durch einen leeren Behälter ersetzt werden. Es muss nämlich nicht der Zeitbedarf für den Transport aus dem Behälterlager zur jeweiligen Einsatzstelle aufgewandt werden, da sich bei der gezeigten Konstellation immer ein leerer Behälter bereits kurz vor der vorgesehenen Einsatzstelle am jeweiligen Ausgang 3 befindet.

Die vorliegende Erfindung löst die gestellte Aufgabe mit äußerst einfachen Mitteln, da sie sich praktisch auf die modifizierte Nutzung ohnehin vorhandener Anlagenteile der Sortieranlage beschränkt. Die für den Transport von zu sortierenden Gegenständen genutzte Transporteinrichtung wird lediglich zusätzlich auch für den Transport und die Bereitstellung leerer Behälter am jeweiligen Einsatzort herangezogen. Somit ist praktisch ohne einen zusätzlichen Anlagenaufwand eine Versorgung mit Leerbehältern gesichert, wobei ein unverzüglicher Ersatz eines abtransportierten gefüllten Behälters gewährleistet ist.

## Patentansprüche

1. Verfahren zur Sortierung von Gegenständen, insbesondere von Poststücken, die auf die Transporteinrichtung (2) einer Sortieranlage (1) aufgegeben und entsprechend vorgegebenen Sortierkriterien von der Transporteinrichtung (2) zu einem von mehreren Ausgängen (3) der Sortieranlage (1) gefördert und dort in einen dem jeweiligen Ausgang (3) zugeordneten Behälter (4) gefüllt werden, wobei ganz oder teilweise befüllte Behälter (4) während oder am Ende eines Sortiervorgangs, sobald sie einen vorgegebenen Befüllungsgrad erreicht haben oder keine weiteren Gegenstände während des jeweiligen Sortiervorgangs zu dem jeweiligen Ausgang (3) mehr geführt werden, abtransportiert und durch einen leeren Behälter (4') ersetzt werden,
**dadurch gekennzeichnet,**
**dass** mindestens ein den abtransportierten gefüllten Behälter (4) ersetzender leerer Behälter (4') über die Transporteinrichtung (2) für die zu sortierenden Gegenstände einem der Ausgänge zugeleitet wird, dessen diesem Ausgang zugeordneter gefüllter Behälter (4) abtransportiert worden ist.

2. Verfahren nach Anspruch 1,
**dadurch gekennzeichnet,**
**dass** die Sortierung mittels einer endlos umlaufenden Sortiereinrichtung (1) durchgeführt wird und dass sich regelmäßig ein oder mehrere leere Behälter (4') im Umlauf der Sortiereinrichtung (1) befinden.

3. Verfahren nach einem der Ansprüche 1 - 2,
**dadurch gekennzeichnet,**
**dass** ein leere Behälter (4') jeweils genau dem Ausgang (3) zugeführt wird, an dem ein ganz oder teilweise befüllter Behälter (4) abtransportiert wurde.

4. Verfahren nach einem der Ansprüche 1 - 2,
**dadurch gekennzeichnet,**
**dass** innerhalb einer Gruppe von Ausgängen (3) jeweils ein Ausgang vorgesehen ist, an leere Behälter (4') ausgegeben und anschließend von einem Operator zu einem Ausgang dieser Gruppe gebracht werden, an dem ein gefüllter Behälter (4) abtransportiert wurde.

5. Sortieranlage zur Durchführung des Verfahrens nach Anspruch 1,
mit einer Transporteinrichtung (2) für die zu transportierenden Gegenstände, wobei die Transporteinrichtung (2) mindestens eine Aufgabestelle (6, 7, 8) für die Gegenstände und mehrere Ausgänge (3) aufweist, an denen jeweils mindestens ein Behälter (4) zur Aufnahme der auf den jeweiligen Ausgang (3) sortierten Gegenstände aufstellbar ist, und mit einer Leerbehälterzuführeinrichtung zur Zuführung eines leeren Behälters (4') an einem Ausgang (3), an dem gerade ein ganz oder teilweise befüllter Behälter (4) abtransportiert wurde,
**dadurch gekennzeichnet,**
**dass** die Leerbehälterzuführeinrichtung funktionaler Teil der Transporteinrichtung (2) für die sortierenden Gegenstände ist.

6. Sortieranlage nach Anspruch 5,
**dadurch gekennzeichnet,**
**dass** ein Leerbehälterlager (9) für leere Behälter (4') und ein Leerbehälterförderer (5) vorgesehen sind, mit dem leere Behälter (4') aus dem Leerbehälterlager (9) auf die Transporteinrichtung (2) der Sortieranlage (1) aufgebbar sind.

7. Sortieranlage nach einem der Ansprüche 5 - 6,
**dadurch gekennzeichnet,**
**dass** separate Aufgabestellen (6, 7, 8) für Pakete und/oder Flachsendungen und/oder Bündel vorgesehen sind.

8. Sortieranlage nach einem der Ansprüche 5 - 7,
**dadurch gekennzeichnet,**
**dass** die Transporteinrichtung (2) als Sorter ausgebildet ist.

9. Sortieranlage nach einem der Ansprüche 5 - 8,
**dadurch gekennzeichnet,**
**dass** die Transporteinrichtung (2) eine lineare Förderstrecke ist, insbesondere eine Förderstrecke, deren Ausgänge über Weichen oder Abschieber ansteuerbar sind.

10. Sortieranlage nach Anspruch 8,
**dadurch gekennzeichnet,**
**dass** der Sorter als Transporteinrichtung (2) ausgebildet ist, die die jeweils aufgegebenen Gegenstände und leeren Behälter (4') in einem endlosen Umlauf fördern kann.

11. Sortieranlage nach Anspruch 10,
**dadurch gekennzeichnet,**
**dass** der Sorter ein Tilt Tray Sorter (2) ist.

12. Sortieranlage nach Anspruch 10,
**dadurch gekennzeichnet,**
**dass** der Sorter ein Crossbelt-Sorter ist.

13. Sortieranlage nach einem der Ansprüche 5 - 12,
**dadurch gekennzeichnet,**
**dass** die Ausgänge (3) als Rutschen ausgebildet sind.

14. Sortieranlage nach einem der Ansprüche 5 - 13,
**dadurch gekennzeichnet,**
**dass** die Ausgänge (3) zu Gruppen zusammengefasst sind und jeweils ein Ausgang (3) einer Gruppe für die Ausgabe von leeren Behältern (4') für die restlichen Ausgänge dieser Gruppe ausgebildet ist.

15. Sortieranlage nach einem der Ansprüche 5 - 13,
**dadurch gekennzeichnet,**
**dass** alle Ausgänge (3) für die Ausgabe von leeren Behältern (4') ausgebildet sind.

16. Sortieranlage nach einem der Ansprüche 5 - 15,
**dadurch gekennzeichnet,**
**dass** die Sortieranlage eine elektronische Steuerung aufweist, die ein gespeichertes Programm besitzt, welches darauf eingerichtet ist, die Zuführung weiterer Gegenstände zu einem Ausgang (3) jeweils vorübergehend zu unterbrechen, wenn ein Behälter (4) an einem Ausgang (3) hinreichend gefüllt ist, und den Abtransport dieses Behälters (4) und die Zuführung eines der umlaufenden leeren Behälter (4') zu veranlassen.

## Claims

1. Method for sorting objects, especially items of mail which are injected onto the transport device (2) of a sorting plant (1) and in accordance with predetermined sort criteria are conveyed from the transport device (2) to one of a number of outputs (3) of the sorting plant (1) and at said outputs fill a receptacle (4) assigned to the respective output (3), with completely or partly filled receptacles (4) during or at the end of a sorting process, as soon as they have reached a predetermined fill level or if no further objects are delivered to the respective output (3) during the respective sorting process, being conveyed away and replaced by an empty receptacle (4') ,
**characterized in that**
at least one empty receptacle (4') replacing the conveyed-away filled receptacle (4) is directed via the transport device (2) for the objects to be sorted to one of the outputs of which the filled receptacle (4) assigned to this output has been conveyed away.

2. Method according to Claim 1,
**characterized in that**
the sorting is carried out by means of an endlessly circulating sorting device (1) and that one or more empty receptacles (4') are regularly circulating on the sorting device (1).

3. Method according to one of Claims 1 - 2,
**characterized in that**
an empty receptacle (4') is delivered in each case to precisely the output (3) at which a completely or partly filled receptacle (4) has been conveyed away.

4. Method according to one of Claims 1 - 2,
**characterized in that**
within a group of outputs (3) one output is provided in each case at which empty receptacles (4') are output and subsequently carried by an operator to an output of this group at which a filled receptacle (4) has been conveyed away.

5. Sorting plant for carrying out the method according to Claim 1,
with a transport device (2) for the objects to be transported, with the transport device (2) featuring at least one injection point (6, 7, 8) for the objects and a number of outputs (3), at which at least one receptacle (4) is able to be placed in each case for accepting the objects sorted to the respective output (3), and with an empty receptacle delivery facility for delivering an empty receptacle (4') to an output (3) at which a completely or partly filled receptacle (4) has just been conveyed away,
**characterized in that**
the empty receptacle delivery facility is a functional part of the transport device (2) for the objects to be sorted.

6. Sorting plant according to Claim 5,
**characterized in that**
an empty receptacle store (9) for empty receptacles (4') and an empty receptacle conveyor (5) are provided, with which empty receptacles (4') from the empty receptacle store (9) are able to be injected onto the transport device (2) of the sorting plant (1).

7. Sorting plant according to one of Claims 5 - 6,
**characterized in that**
separate injection points (6, 7, 8) are provided for packages and/or flats and/or bundles.

8. Sorting plant according to one of Claims 5 - 7,
**characterized in that**
the transport device (2) is embodied as a sorter.

9. Sorting plant according to one of Claims 5 - 8,
**characterized in that**
the transport device (2) is a linear conveyor run, especially a conveyor run of which the outputs are controllable via switches or pushing-off means.

10. Sorting plant according to Claim 8,
**characterized in that**
the sorter is embodied as a transport device (2) which can convey the objects and empty receptacles (4') injected in each case in an endless circuit.

11. Sorting plant according to Claim 10,
**characterized in that**
the sorter is a tilt tray sorter (2).

12. Sorting plant according to Claim 10,
**characterized in that**
the sorter is a crossbelt sorter.

13. Sorting plant according to one of Claims 5 - 12,
**characterized in that**
the outputs (3) are embodied as slides.

14. Sorting plant according to one of Claims 5 - 13,
**characterized in that**
the outputs (3) are combined into groups and one output (3) of a group is embodied in each case for the output of empty receptacles (4') for the remaining outputs of this group.

15. Sorting plant according to one of Claims 5 - 13,
**characterized in that**
all outputs (3) are embodied for the output of empty receptacles (4').

16. Sorting plant according to one of Claims 5 - 15,
**characterized in that**
the sorting plant features an electronic control which possesses a stored program which is configured to temporarily interrupt the delivery of further objects to an output (3) in each case if a receptacle (4) at an output (3) is sufficiently filled and to instigate the conveying away of this receptacle (4) and the delivery of one of the circulating empty receptacles (4') .

## Revendications

1. Procédé de tri d'objets, notamment de pièces postales, qui sont chargés sur le dispositif ( 2 ) convoyeur d'une installation ( 1 ) de tri et qui sont convoyés conformément à des critères de tri prescrits par le dispositif ( 2 ) convoyeur vers l'une de plusieurs sorties ( 3 ) de l'installation ( 1, 2 ) de tri et qui emplissent un conteneur ( 4 ) affecté à la sortie ( 3 ) respective, tout ou partie des conteneurs ( 4 ) remplis étant, pendant une opération de tri ou à la fin d'une opération de tri, dès qu'ils ont atteint un niveau de remplissage prescrit ou dès que d'autres objets ne sont plus, pendant l'opération de tri respective, envoyés à la sortie ( 3 ) respective, évacués et remplacés par un conteneur ( 4' ) vide,
**caractérisé**
**en ce qu'**au moins un conteneur ( 4' ) vide, remplaçant le conteneur ( 4 ) rempli évacué, est envoyé par le dispositif ( 2 ) convoyeur des objets à trier à l'une des sorties dont le conteneur ( 4 ) rempli affecté à cette sortie a été évacué.

2. Procédé suivant la revendication 1,
**caractérisé**
**en ce qu'**on effectue le tri au moyen d'un dispositif ( 1 ) de tri tournant sans fin et en ce qu'un conteneur ( 4' ) vide ou plusieurs conteneurs ( 4' ) vides se trouve régulièrement dans l'orbite du dispositif ( 1 ) de tri.

3. Dispositif suivant l'une des revendications 1 à 2,
**caractérisé**
**en ce qu'**on envoie un conteneur ( 4' ) vide respectivement précisément à la sortie ( 3 ) où un conteneur ( 4 ) rempli en tout ou partie a été évacué.

4. Dispositif suivant l'une des revendications 1 à 2,
**caractérisé**
**en ce que**, dans un groupe de sorties ( 3 ), on prévoit respectivement une sortie où des conteneurs ( 4' ) vides sont sortis et portés ensuite par un opérateur à une sortie de ce groupe où un conteneur ( 4 ) a été évacué.

5. Installation de tri pour la mise en route du procédé suivant la revendication 1,
comprenant un dispositif ( 2 ) convoyeur pour des objets, le dispositif ( 2 ) convoyeur ayant au moins un point ( 6, 7, 8 ) de chargement des objets et plusieurs sorties ( 3 ) où respectivement au moins un conteneur ( 4 ) de réception des objets triés sur la sortie ( 3 ) respective peut être mis et comprenant un dispositif d'apport de conteneurs vides pour apporter un conteneur ( 4' ) vide à une sortie ( 3 ) où précisément un conteneur ( 4 ) rempli en tout ou partie a été évacué,
**caractérisée**
**en ce que** le dispositif d'apport de conteneurs vides est une partie fonctionnelle du dispositif ( 2 ) convoyeur des objets à trier.

6. Installation de tri suivant la revendication 5,
**caractérisée**
**en ce qu'**il est prévu un support ( 9 ) de conteneurs ( 4') vides et un convoyeur ( 5 ) de conteneurs vides par lequel des conteneurs ( 4' ) peuvent être chargés du support ( 9 ) de conteneurs vides au dispositif ( 2 ) convoyeur de l'installation ( 1 ) de tri.

7. Installation de tri suivant l'une des revendications 5 à 6,
**caractérisée**
**en ce qu'**il est prévu des points ( 6, 7, 8 ) de chargement distincts pour des colis et/ou des envois plats et/ou des paquets de papier.

8. Installation de tri suivant l'une des revendications 5 à 7,
**caractérisée**
**en ce que** dispositif ( 2 ) convoyeur est constitué en trieur.

9. Installation de tri suivant l'une des revendications 5 à 8,
**caractérisée**
**en ce que** le dispositif ( 2 ) convoyeur est une section linéaire de convoyeur, notamment une section de convoyeur dont les sorties peuvent êtres commandées par des aiguillages ou par des dispositifs de poussée.

10. Installation de tri suivant la revendication 8,
**caractérisée**
**en ce que** le trieur est constitué en dispositif ( 2 ) convoyeur, qui peut convoyer des objets chargés respectivement et des conteneurs ( 4' ) vides suivant une trajectoire sans fin.

11. Installation de tri suivant la revendication 10,
**caractérisée**
**en ce que** le trieur est un trieur ( 2 ) Tilt Tray.

12. Installation de tri suivant la revendication 10,
**caractérisée**
**en ce que** le trieur est un trieur Crossbelt.

13. Installation de tri suivant l'une des revendications 5 à 12,
**caractérisée**
**en ce que** les sorties ( 3 ) sont constituées sous la forme d'une glissière.

14. Installation de tri suivant l'une des revendications 5 à 13,
**caractérisée**
**en ce que** les sorties ( 3 ) sont rassemblées en groupes et respectivement une sortie ( 3 ) d'un groupe est constituée pour la sortie de conteneurs ( 4' ) vides pour les sorties restantes de ce groupe.

15. Installation de tri suivant l'une des revendications 5 à 13,
**caractérisée**
**en ce que** toutes les sorties ( 3 ) sont constituées pour la sortie de conteneurs ( 4' ) vides.

16. Installation de tri suivant l'une des revendications 5 à 15,
**caractérisée**
**en ce que** l'installation de tri a une commande électronique, qui possède un programme mémorisé conçu pour interrompre respectivement transitoirement l'apport d'autres objets à une sortie ( 3 ) lorsqu'un conteneur ( 4 ) est suffisamment rempli à une sortie ( 3 ) et pour provoquer l'évacuation de ce conteneur ( 4 ) et l'apport de l'un des conteneurs ( 4') vides qui tournent.
